# EUROPÄISCHE PATENTANMELDUNG

(11) **EP 1 902 823 A2**
(43) Veröffentlichungstag der Anmeldung: **26.03.2008**
(21) Anmeldenummer: 07018237.3
(22) Anmeldetag: 18.09.2007
(51) Int. Cl.: B28B 1/24

(54) **Vorrichtung zur Herstellung druckgegossener keramischer Hohlgegenstände**

(30) Priorität: 19.09.2006 DE 102006044574
(71) Anmelder: Maschinen- und Stahlbau, Julius Lippert GmbH & Co. KG, 92690 Pressath (DE)
(72) Erfinder: Seer, Alois, 92727 Waldthurn (DE)
(74) Vertreter: LOUIS, PÖHLAU, LOHRENTZ

(57) **Zusammenfassung**

Es wird eine Vorrichtung (10) zur Herstellung von druckgegossenen keramischen Hohlgegenständen, wie Tassen oder Becher, beschrieben, wobei die Vorrichtung (10) ein Oberteil (18), ein Unterteil (20) und zwei Seitenteile (12, 14) aufweist. Die beiden Seitenteile (12, 14) weisen jeweils mindestens einen Formhohlraum (24) für einen keramischen Gegenstand auf. Die beiden Seitenteile (12, 14) sind jeweils mit einem den mindestens einen Formhohlraum (24) begrenzenden Dichtrand (26) ausgebildet, an den von dem mindestens einen Formhohlraum (24) abgewandt eine Vertiefungsfläche (28) angrenzt. In der jeweiligen Vertiefungsfläche (28) ist ein Versteifungsplattenelement (30) angeordnet, mittels welchem die beiden Seitenteile (12, 14) gegen ein ungewolltes Aufbiegen während des Druckgießens der keramischen Gegenstände gesichert sind.

## Beschreibung

Die Erfindung betrifft eine Vorrichtung zur Herstellung von druckgegossenen keramischen Hohlgegenständen, wie Tassen oder Becher, wobei die Vorrichtung ein Oberteil, ein Unterteil und zwei Seitenteile aufweist.

Eine derartige Vorrichtung ist beispielsweise aus der DE 103 07 669 B3 bekannt. Diese bekannte Vorrichtung weist maschinenfeste erste Seitenteile, mittels einer Antriebseinrichtung zwischen einer am ersten zugehörigen Seitenteil eng anliegenden Gießposition und einer vom ersten Seitenteil entfernten Freigabeposition hin und her verstellbare zweite Seitenteile, ein Oberteil und ein Unterteil auf, wobei das Oberteil und das Unterteil der jeweiligen Gießstation ebenfalls zwischen einer Gießposition und einer Freigabeposition hin und her verstellbar ist. Bei dieser bekannten Vorrichtung sind die beiden ersten Seitenteile zueinander benachbart und voneinander abgewandt vorgesehen. Die beiden zweiten Seitenteile sind einander zugewandt angeordnet.

Des Weiteren ist eine gattungsgemäße Vorrichtung bekannt, bei welcher die beiden Seitenteile jeweils mindestens einen Formhohlraum für einen keramischen Gegenstand aufweisen. Um in der Gießposition der Vorrichtung eine zuverlässige Abdichtung der beiden Seitenteile zu bewirken, können die beiden Seitenteile jeweils mit einem den mindestens einen Formhohlraum begrenzenden Dichtrand ausgebildet sein, an den vom Formhohlraum abgewandt eine Vertiefungsfläche angrenzt.

Bei einer solchen Vorrichtung mit mindestens zwei Formhohlräumen in jedem Seitenteil ist ein unerwünschtes Aufbiegen des Materials der Seitenteile infolge des relativ weichen Materials der Seitenteile und des relativ hohen Innendruckes während des Druckgusses oftmals nicht vermeidbar. Dieses unerwünschte Aufbiegen tritt insbesondere im Bereich der seitlichen äußeren Formhohlräume auf, während es im Bereich möglicherweise ebenfalls vorhandener innerer Formhohlräume zu einem Zusammendrücken des Materials der Seitenteile kommt. Beim Öffnen der Vorrichtung, d.h. beim Auseinanderbewegen der beiden Seitenteile, des Oberteils und des Unterteils der Vorrichtung, tritt dann beim ersten Spalt an der Formentrennung die überschüssige keramische Gussmasse aus. Das führt zu unerwünschten großen Trennnähten. Beim weiteren Öffnen der Vorrichtung bewegen sich die Teile der Vorrichtung wieder in ihre Ausgangslage zurück. Dabei wird der Scherben des druckgegossenen keramischen Gegenstandes zusammengedrückt. Beim weiteren Auseinanderbewegen der Teile der Vorrichtung sind dann im Bereich der Formentrennung am druckgegossenen keramischen Gegenstand unerwünschte Kratzspuren oftmals nicht vermeidbar. Die Stärke der Kratzspuren ist dabei von der Größe des druckgegossenen keramischen Gegenstandes, d.h. von der Größe der Druckgussform, abhängig. Im Extremfall ist ein Aufreißen des druckgegossenen keramischen Gegenstandes im Bereich der Formentrennung nicht vermeidbar, der einen Produktionsausschuss darstellt.

In Kenntnis dieser Gegebenheiten liegt der Erfindung die Aufgabe zugrunde, eine Vorrichtung der eingangs genannten Art zu schaffen, mit der mit konstruktiv einfachen Mitteln Kratzspuren am druckgegossenen keramischen Gegenstand bzw. im Extremfall ein Aufreißen desselben vermieden wird.

Diese Aufgabe wird erfindungsgemäß durch die Merkmale des Anspruches 1, d.h. dadurch gelöst, dass jede der beiden Seitenteile mindestens einen Formhohlraum für einen keramischen Gegenstand aufweist, und dass die beiden Seitenteile jeweils mit einem den mindestens einen Formhohlraum begrenzenden Dichtrand ausgebildet sind, an den von dem mindestens einen Formhohlraum abgewandt eine Vertiefungsfläche angrenzt, in der ein Versteifungsplattenelement angeordnet ist.

Mit Hilfe der Versteifungsplattenelemente ergibt sich auf einfache Weise eine Versteifung der beiden Seitenteile, so dass ein unerwünschtes Aufbiegen derselben infolge des relativ hohen Innendruckes während des Druckgusses zur Herstellung keramischer Gegenstände verhindert wird. Während des Druckgießens versteifen die Versteifungsplattenelemente den den jeweiligen Formhohlraum begrenzenden Dichtrand der Seitenteile und folglich die Formentrennung, d.h. den Bereich der Vorrichtung, an welchem die größten Verformungen, d.h. Aufbiegungen, wirksam sind.

Zweckmäßig kann es sein, wenn die beiden Seitenteile nebeneinander und voneinander beabstandet mindestens zwei Formhohlräume für keramische Gegenstände aufweisen.

Bei der erfindungsgemäßen Vorrichtung hat es sich als zweckmäßig erwiesen, wenn das jeweilige Versteifungsplattenelement eine Wanddicke besitzt, die größer als die Tiefe der Vertiefungsfläche eines der beiden Seitenteile aber kleiner als die Summe der Tiefen der Vertiefungsflächen der beiden Seitenteile ist, so dass das jeweilige Versteifungsplattenelement aus der Vertiefungsfläche des Seitenteiles, an welchem das jeweilige Versteifungsplattenelement vorgesehen ist, vorsteht, im zusammenbewegten Zustand der beiden Seitenteile, d.h. in der Gießposition der Vorrichtung, zwischen dem jeweiligen Versteifungsplattenelement und der zugehörigen Vertiefungsfläche des anderen Seitenteiles jedoch ein kleiner Spalt verbleibt, so dass zwischen den beiden Seitenteilen in der Gießposition durch den den jeweiligen Formhohlraum begrenzenden Dichtrand der beiden Seitenteile eine zuverlässige Abdichtung bewirkt wird. Die Versteifungsplattenelemente dienen nur zur Versteifung der Seitenteile in Richtung der Stirnseiten der beiden Seitenteile.

Das jeweilige Versteifungsplattenelement liegt zweckmäßigerweise mit seinem dem zugehörigen Formhohlraum zugewandten Randabschnitt in der Gießposition der Vorrichtung eng an den zwischen dem Dichtrand und der Vertiefungsfläche ausgebildeten Widerlagerflächen der beiden Seitenteile an. Die jeweilige Widerlagerfläche bildet dabei zwischen dem Dichtrand und der daran angrenzenden Vertiefungsfläche eine Stufe.

Das mindestens eine zwischen benachbarten Formhohlräumen vorgesehene Versteifungsplattenelement ist zweckmäßigerweise in der Vertiefungsfläche eines der beiden Seitenteile befestigt. Diese Befestigung kann mit Hilfe von Gewindestiften bzw. Schrauben erfolgen.

Die beiden äußeren Versteifungsplattenelemente ragen mit ihrem Außenrand vorzugsweise aus den Seitenteilen heraus, wobei gegen den jeweiligen Außenrand eine Spanneinrichtung zwängbar ist. Dabei kann die jeweilige Spanneinrichtung Gewindestifte aufweisen, die durch einen Spannkörper durchschraubbar bzw. durchgeschraubt sind. Der Spannkörper kann an einer Basiseinrichtung fixiert sein. Die Basiseinrichtung kann beispielsweise von einer Spannplatte gebildet sein, die mit einem der beiden Seitenteile fest verbunden ist.

Weitere Einzelheiten, Merkmale und Vorteile ergeben sich aus der nachfolgenden Beschreibung eines in der Zeichnung schematisch verdeutlichten Ausführungsbeispieles der erfindungsgemäßen Vorrichtung bzw. wesentlicher Einzelheiten derselben.

Es zeigen:
- Figur 1: eine Stirnansicht einer Ausbildung der Vorrichtung, wobei die beiden Seitenteile voneinander beabstandet, d.h. in der Freigabeposition dargestellt sind,
- Figur 2: eine der Figur 1 ähnliche abschnittweise Stirnansicht der Vorrichtung in einem größeren Maßstab, und
- Figur 3: eine Ansicht in Blickrichtung des Pfeiles III in Figur 1 zur Verdeutlichung insbesondere zweiter Versteifungsplattenelemente der erfindungsgemäßen Vorrichtung.

Figur 1 zeigt eine Ausbildung der Vorrichtung 10 zur Herstellung von druckgegossenen keramischen Gegenständen, wie Tassen oder Becher. Die Vorrichtung 10 weist zwei Seitenteile 12 und 14 auf. Das Seitenteil 14 ist an einem Maschinenbett 16 unbeweglich fixiert. Das Seitenteil 12 ist zwischen der in Figur 1 verdeutlichten Freigabeposition und einer in Figur 2 verdeutlichten Gießposition hin und her verstellbar.

Die Vorrichtung 10 weist außerdem ein Oberteil 18 und ein Unterteil 20 auf. Das Formoberteil 18 und das Formunterteil 20 können einteilig oder mehrteilig ausgebildet sein.

Um ein unerwünschtes, durch den Innendruck während des Druckgießens bedingtes Aufbiegen der Seitenteile 12 und/oder 14, wie es in Figur 2 durch eine dünne strichlierte Linie 22 angedeutet ist, zu verhindern, sind die nebeneinander und voneinander beabstandet mit mindestens zwei Formhohlräumen 24 für keramische Gegenstände ausgebildeten Seitenteile 12, 14 jeweils mit einem an den jeweiligen Formhohlraum 24 begrenzenden Dichtrand 26 ausgebildet, an den vom jeweiligen Formhohlraum 24 abgewandt eine Vertiefungsfläche 28 angrenzt, in der ein Versteifungsplattenelement 30 angeordnet ist. Das jeweilige Versteifungsplattenelement 30 kann von einem Blechteil gebildet sein. Es besitzt eine Wanddicke, die größer ist als die Tiefe der Vertiefungsfläche 28 des Seitenteiles 14 aber kleiner als die Summe der Tiefen der Vertiefungsflächen 28 der beiden Seitenteile 14 und 12, so dass im geschlossenen Zustand der Seitenteile 12 und 14, d.h. in der Gießposition der Vorrichtung 10, zwischen dem jeweiligen Versteifungsplattenelement 30 und der Vertiefungsfläche 28 des Seitenteiles 12 ein dünner Spalt 32 verbleibt. Die Abdichtung der Seitenteile 12 und 14 erfolgt einzig und allein durch die Dichtränder 26. Die Versteifungsplattenelemente 30 dienen zur Versteifung der Seitenteile 12 und 14 während des Druckgießens der keramischen Gegenstände, wie Tassen oder Becher, so dass ein ungewolltes und unerwünschtes Aufbiegen der Seitenteile 12, 14 verhindert wird. Zu diesem Zwecke liegt das jeweilige Versteifungsplattenelement 30 mit seinem dem zugehörigen Formhohlraum 24 zugewandten Randabschnitt 34 (siehe Figur 3) eng an einer Widerlagerfläche 36 jedes der beiden Seitenteile 12, 14 an, die zwischen dem Dichtrand 26 und der jeweiligen Vertiefungsfläche 28 ausgebildet ist.

Die zwischen benachbarten Formhohlräumen 24 vorgesehenen Versteifungsplattenelemente 30 sind in der zugehörigen Vertiefungsfläche 28 des Seitenteiles 14 befestigt. Diese Befestigung erfolgt beispielsweise durch Gewindestifte 38, von welchen in den Figuren 1 und 2 jeweils nur einer gezeichnet ist, während die Figur 3 vier solche Gewindestifte 38 verdeutlicht, mittels welchen das jeweilige Versteifungsplattenelement 30 zwischen benachbarten Formhohlräumen 24 am Seitenteil 14 befestigt ist.

Die beiden äußeren Versteifungsplattenelemente 30 ragen mit ihrem Außenrand 40 aus dem Seitenteil 14, an dem sie festgelegt sind, bzw. im zusammenbewegten Zustand, d.h. in der Gießposition, aus den beiden Seitenteilen 12 und 14 heraus. Gegen den jeweiligen Außenrand 40 ist eine Spanneinrichtung 42 zwängbar, die Gewindestifte 44 (siehe die Figuren 1 und 2) aufweist, die durch einen Spannkörper 46 durchgeschraubt sind. Der jeweilige Spannkörper 46 ist an einer Basiseinrichtung 48 befestigt, die am Maschinenbett 16 angebracht ist.

Nach der Erwärmung der Vorrichtung, d.h. ihrer Seitenteile 12 und 14 sowie des Ober- und des Unterteils 18 und 20, werden die Gewindestifte 44 "handfest" gegen die äußeren Versteifungsplattenelemente 30 geschraubt und anschließend gekontert.

Gleiche Einzelheiten sind in den Figuren 1, 2 und 3 jeweils mit denselben Bezugsziffern bezeichnet, so dass es sich erübrigt, in Verbindung mit den Figuren alle Einzelheiten jeweils detailliert zu beschreiben.

## Patentansprüche

1. Vorrichtung zur Herstellung von druckgegossenen keramischen Hohlgegenständen, wie Tassen oder Becher, wobei die Vorrichtung (10) ein Oberteil (18), ein Unterteil (20) und zwei Seitenteile (12, 14) aufweist,
**dadurch gekennzeichnet,**
**dass** jedes der beiden Seitenteile (12, 14) mindestens einen Formhohlraum (24) für einen keramischen Gegenstand aufweist, und dass die beiden Seitenteile (12, 14) jeweils mit einem den mindestens einen Formhohlraum (24) begrenzenden Dichtrand (26) ausgebildet sind, an den von dem mindestens einen Formhohlraum (24) abgewandt eine Vertiefungsfläche (28) angrenzt, in der ein Versteifungsplattenelement (30) angeordnet ist.

2. Vorrichtung nach Anspruch 1,
**dadurch gekennzeichnet,**
**dass** die beiden Seitenteile (12, 14) nebeneinander und voneinander beabstandet mindestens zwei Formhohlräume (24) für keramische Gegenstände aufweisen.

3. Vorrichtung nach Anspruch 1 oder 2,
**dadurch gekennzeichnet,**
**dass** das jeweilige Versteifungsplattenelement (30) eine Wanddicke besitzt, die größer als die Tiefe der Vertiefungsfläche (28) eines der beiden Seitenteile (12, 14), aber kleiner als die Summe der Tiefen der Vertiefungsflächen (28) der beiden Seitenteile (12 und 14) ist.

4. Vorrichtung nach Anspruch 1 oder 2,
**dadurch gekennzeichnet,**
**dass** das jeweilige Versteifungsplattenelement (30) mit seinem dem zugehörigen Formhohlraum (24) zugewandten Randabschnitt (34) eng an zwischen dem Dichtrand (26) und der Vertiefungsfläche (28) ausgebildeten Widerlagerflächen (36) der beiden Seitenteile (12 und 14) anliegt.

5. Vorrichtung nach einem der Ansprüche 2 bis 4,
**dadurch gekennzeichnet,**
**dass** das mindestens eine zwischen benachbarten Formhohlräumen (24) vorgesehene Versteifungsplattenelement (30) in der Vertiefungsfläche (28) eines der beiden Seitenteile (12, 14) befestigt ist.

6. Vorrichtung nach einem der Ansprüche 1 bis 5,
**dadurch gekennzeichnet,**
**dass** die beiden äußeren Versteifungsplattenelemente (30) mit ihrem Außenrand (40) aus den Seitenteilen (12, 14) herausragen, wobei gegen den jeweiligen Außenrand (40) eine Spanneinrichtung (42) zwängbar ist.

7. Vorrichtung nach Anspruch 6,
**dadurch gekennzeichnet,**
**dass** die jeweilige Spanneinrichtung (42) Gewindestifte (44) aufweist, die durch einen Spannkörper (46) der Spanneinrichtung (42) durchgeschraubt sind.

8. Vorrichtung nach Anspruch 7,
**dadurch gekennzeichnet,**
**dass** der Spannkörper (46) an einer Basiseinrichtung (48) angebracht ist.
